# EUROPÄISCHE PATENTSCHRIFT

(11) **EP 2 673 228 B1**
(45) Veröffentlichungstag und Bekanntmachung des Hinweises auf die Patenterteilung: **13.07.2016**
(21) Anmeldenummer: 12705053.2
(22) Anmeldetag: 10.02.2012
(51) Int. Cl.: B65H 29/40, B65H 29/68

(54) **VORRICHTUNG ZUM STAPELN VON BLATTGUT**
DEVICE FOR STACKING SHEET GOODS
DISPOSITIF D'EMPILEMENT D'ARTICLES EN FEUILLE

(30) Priorität: 10.02.2011 DE 102011010923
(43) Veröffentlichungstag der Anmeldung: 18.12.2013
(73) Patentinhaber: Giesecke & Devrient GmbH, 81677 München (DE)
(72) Erfinder: HABERSTROH, Markus, 86899 Landsberg am Lech (DE); HABERSTROH, Tobias, 80992 München (DE); DEMMELER, Erwin, 87700 Memmingen (DE)
(86) Internationale Anmeldenummer: PCT/EP2012/000615
(87) Internationale Veröffentlichungsnummer: WO 2012/107239

(56) Entgegenhaltungen:
- DE-A1- 3 232 348
- DE-A1- 19 641 485
- JP-A- 2010 155 707
- US-A- 5 180 160
- US-A- 5 730 435

## Beschreibung

Die Erfindung betrifft ein Staplerrad sowie eine Stapelvorrichtung umfassend ein oder mehrere solcher Staplerräder zum Stapeln von Blattgut. Die Erfindung betrifft desweiteren eine Blattgutbearbeitungsvorrichtung umfassend eine solche Stapelvorrichtung, insbesondere zum Bearbeiten von Wertdokumenten wie beispielsweise Banknoten. Derartige Blattgutbearbeitungsvorrichtungen können dementsprechend Geldeinzahl- und/ oder -auszahlautomaten, Wertdokumentbearbeitungsmaschinen im allgemeinen und Banknotenbearbeitungsmaschinen zur Prüfung von Banknoten im besonderen sein.

Staplerräder der vorgenannten Art besitzen über den Umfang verteilt Blattfächer zur Aufnahme von einem oder mehreren Blättern des zu stapelnden Blattguts. Die Blattgutfächer verlaufen im Staplerrad von radial außen nach radial innen entlang einem im wesentlichen spiralförmigen Verlauf. Daher werden Blattgutbearbeitungsvorrichtungen, die mit solchen Staplerrädern ausgestattet sind, in der Regel als "Spiralfachstapler" bezeichnet.

Automatische Sortiermaschinen, in denen blattförmige Gegenstände, beispielsweise Banknoten, sortiert werden, müssen hohe Stückzahlen in möglichst kurzer Zeit verarbeiten können, was zwangsläufig zu hohen Transportgeschwindigkeiten führt. Mit herkömmlichen Spiralfachstaplern, die beispielsweise einen Außendurchmesser von 220 mm besitzen, ist eine Erhöhung der Transportgeschwindigkeit auf mehr als 7,5 m/ s problematisch, was einer Bearbeitung von 30 Banknoten pro Sekunde entspricht. Die Problematik besteht im wesentlichen darin, dass die Banknoten bei ihrer Bearbeitung beim Einlaufen in das Staplerrad innerhalb kurzer Zeit auf kurzem Wege bis zum Stillstand abgebremst werden. Insbesondere bei neuen und auch bei großformatigen Banknoten kommt es dabei zum Anstoßen der Banknoten am Ende der Blattfächer und in der Folge zur Beschädigung an den Banknotenvorderkanten.

In der DE-AS 12 48 561 ist ein Spiralfachstapler beschrieben, bei dem zwei, sich um eine gemeinsame Achse drehende Scheiben mit spiralförmig von außen nach innen verlaufenden Schlitzen nebeneinander angeordnet sind. Die axial in Deckung liegenden Schlitze der Scheiben bilden je ein Ablagefach, in das ein Blatt tangential eingeführt wird. Mit Hilfe eines zwischen den Scheiben angeordneten Ausstreifers werden die Blätter wieder aus den Ablagefächern ausgeschleust. Die Umfangsgeschwindigkeit der Scheiben ist wesentlich geringer als die Transportgeschwindigkeit der Blätter, so dass das einlaufende Blatt mit seiner Oberfläche an den äußeren Begrenzungswänden der spiralförmigen Schlitze reibend entlang gleitet. Die sich aus der Relativbewegung ergebende Reibungskraft bremst das Blatt ab. Durch die infolge der Ablenkung in eine spiralförmige Bahn wirksam werdende Zentrifugalkraft wird der Andruck der Belege an die entsprechenden Begrenzungswände noch erhöht, wodurch sich die Reibung, allerdings abhängig von der Geschwindigkeit, verstärkt. Allerdings kann die Abbremsung unzureichend sein, auch wenn die Stapelvorrichtung mit mehreren Spiralscheiben zur Erhöhung der wirksamen Reibungsfläche versehen wird. Vor allem steifere Blätter, wie zum Beispiel neuwertige Banknoten vor dem Inumlaufbringen, prallen mit zu hohen Geschwindigkeiten auf die Blattfachenden oder auf den Ausstreifer auf und werden von dort wieder reflektiert. Dabei kann das Blatt vorzeitig aus dem Blattfach austreten, was zwangsläufig zu einer Störung des Stapelvorgangs führt. Treffen Blätter mit eher weicher, lappiger Qualität mit zu hohen Geschwindigkeiten auf die Blattfachenden oder auf den Abstreifer auf, so ist eine ziehharmonikaartige Deformation vor allem im vorderen Blattbereich möglich. Eine Beschädigung oder zumindest eine ungenaue Ausrichtung bei der nachfolgenden Abstapelung ist oft die Folge.

Es wurden vielerlei Vorschläge gemacht, wie die Reibung zum Abbremsen der Blätter beim Einlaufen in das Staplerrad erhöht werden kann. So wird in der DE 32 32 348 A1 vorgeschlagen, die spiralförmigen Blattfächer von nebeneinander auf einer gemeinsamen Antriebsachse angeordneten Staplerrädern gegeneinander zu "verschränken". Unter Verschränkung ist zu verstehen, dass die spiralförmig verlaufenden Blattfächer bei Betrachtung entlang der Antriebsachse nicht zueinander kongruent sind sondern unterschiedlich verlaufen. Die in die Blattfächer einlaufenden Blätter wellen sich dadurch in einer Richtung quer zur Einlaufrichtung. Dies kann einerseits dadurch erreicht werden, dass einzelne Blattfächer eine andere Spiralkrümmung aufweisen als andere Blattfächer. Derselbe Effekt kann andererseits auch mit identischen Staplerrädern erreicht werden, deren Blattfächer alle dieselbe Spiralkrümmung aufweisen, wenn mindestens eine der Staplerräder auf der Antriebsachse um einen kleinen Winkelbetrag relativ zu den anderen Staplerrädern verdreht montiert ist. Aufgrund der den Blättern aufgezwungenen Wellkrümmung beim Einlaufen in die Staplerräder wird der Andruck der Blätter an die Begrenzungswände der Spiralschlitze verstärkt und folglich nehmen Reibungskräfte und damit die Bremswirkung entsprechend zu.

In DE 10110 103 A1 wird daran beanstandet, dass die aufgezwungene Wellung zu leichten Deformationen der Banknoten in den Blattfächern und damit zu einer ungenauen Stapelung führen kann. In der DE 101 10 103 A1 wird stattdessen vorgeschlagen, die Weite der Blattfächer an die jeweils zu stapelnde Art der Blätter anzupassen. Dazu werden die Staplerfinger, von denen jeweils zwei benachbarte Staplerfinger ein Ablagefach bilden, drehbar an der Staplerradachse gelagert. Durch Verschwenken der Staplerfinger in die eine oder andere Richtung wird der Abstand der äußeren Spitzen der benachbarten Staplerfinger und folglich die Weite des zugehörigen Blattfachs vergrößert bzw. verkleinert. Letztlich wird damit wiederum auf die Bremskraft Einfluss genommen, die auf die einlaufenden Blätter wirken. Derartige Mechaniken sind in der Herstellung aufwändig und wartungsanfällig.

Stattdessen können auch separate Bremskörper zum Einsatz kommen, die mit den Staplerrädern kämmend angeordnet sind, um eine zusätzliche Bremsfläche für die einlaufenden Blätter zu bilden. In der DE 10 2008 000 026 B3 wird beispielsweise vorgeschlagen, einen solchen Bremskörper als rotierende Bremswalze auszubilden. Diese Art der Abbremsung erfordert zusätzliche Bauelemente, wodurch sich der Herstellungsaufwand und Wartungsaufwand erhöhen.

Aus der US 5,180,160 und der US 5,730,435 ist es zudem bekannt, Engstellen in den Blattfächern vorzusehen, um eine erhöhte Bremswirkung zu erzielen.

Zum stärkeren Abbremsen der Blätter können auch Staplerräder mit größerem Durchmesser und damit längerem Bremsweg verwendet werden. Dies ist jedoch aufgrund des erhöhten Platzbedarfs nachteilig.

Aufgabe der vorliegenden Erfindung ist es daher, eine Stapelvorrichtung zur Bearbeitung von Blattgut, wie Banknoten, zu schaffen, bei der auch bei hohen Transportgeschwindigkeiten eine Beschädigung des abzustapelnden Blattguts vermieden wird.

Diese Aufgabe wird durch ein Staplerrad mit den Merkmalen des Anspruchs 1 und eine Stapelvorrichtung gelöst, die eines oder mehrere dieser Staplerräder umfasst.

Dementsprechend besitzen die Blattfächer des Staplerrads einen speziellen Verlauf entlang des Staplerrads von radial außen, wo die Blätter in das Staplerrad einlaufen, nach radial innen, wo die Blätter relativ zum Staplerrad zum Stillstand kommen. Dieser Verlauf weist - entlang des jeweiligen Blattfachs von radial außen nach radial innen betrachtet - in einem ersten Abschnitt eine erste Krümmung auf, insbesondere eine positive Krümmung, und unmittelbar daran anschließend - in Bezug auf die Krümmung der Blattfachkurve - einen Wendepunkt. Der Wendepunkt bewirkt eine im Vergleich zum Stand der Technik erhöhte Bremswirkung. Im Sinne dieser Anmeldung wird als positive Krümmung des Blattfachverlaufs, entlang des Blattfachs von radial außen nach radial innen betrachtet, eine Krümmung in Richtung der Staplerradachse bezeichnet, als negative Krümmung entsprechend eine Krümmung des Blattfachverlaufs, die von der Staplerradachse weg weist. Der Wendepunkt bildet den Übergang zwischen dem ersten Abschnitt, in dem das Blattfach eine positive Krümmung aufweist, und einem daran anschließenden zweiten Abschnitt. In dem zweiten Abschnitt weist das Blattfach eine zur ersten Krümmung umgekehrte Krümmung auf, insbesondere eine negative Krümmung. Der zweite Abschnitt kann auch teilweise gerade ausgebildet sein. Insbesondere verlaufen die Blattfächer des Staplerrads, von radial außen nach radial innen entlang des jeweiligen Blattfachs betrachtet, wellenförmig.

Bei dem Wendepunkt kann es sich aber auch um einen unsteten Übergang zwischen dem ersten und dem zweiten Abschnitt handeln, etwa einem Knick.

Indem sich aber nun an den gekrümmten ersten Abschnitt ein Wendepunkt anschließt, wird das in das Staplerrad einlaufende Blatt im weiteren Verlauf des Blattfachs dazu gezwungen, von der ersten, positiven Krümmung in die zweite, negative Krümmung zu wechseln. Durch den Wendepunkt wird eine wellenförmige Verformung des Blattguts entlang der Bewegungsrichtung des Blattguts erreicht, d.h. dem jeweiligen Blatt wird eine oder mehrere Wellen aufgezwungen, deren Wellentäler und Wellenberge sich entlang der Bewegungsrichtung des Blatts abwechseln. Auf diese Weise werden zwei Vorteile erzielt. Zum einen erhöht sich die Reibung auf das in das Staplerrad einlaufende Blatt entlang dem Verlauf das Blattfachs stärker als bei einem Staplerrad, dessen Blattfächer durchgängig positiv gekrümmt sind. Desweiteren erhöht sich gleichzeitig die Länge der Blattgutfächer im Staplerrad bei gleich bleibendem Staplerraddurchmesser. Weitere zusätzliche Bremseinrichtungen sind nicht unbedingt notwendig. Insgesamt kann eine mit derartigen Staplerrädern ausgestattete Stapelvorrichtung mit deutlich höheren Bearbeitungsgeschwindigkeiten betrieben werden. Die Bearbeitung von Banknoten mit einer Transportgeschwindigkeit von 10 m/s, entsprechend etwa 40 Banknoten pro Sekunde, kann auf diese Weise mit Staplerrädern erreicht werden, die z.B. einen Außendurchmesser von 220 mm besitzen. Aufgrund des verbesserten Abbremsens wird auch die Lärmemission gesenkt, weil weniger Banknoten am Ende des Blattfachs anstoßen, und insgesamt sinkt auch die Gefahr, dass die Blätter an ihrer Vorderkante beim Stapeln beschädigt werden. Schließlich ist noch als Vorteil zu erwähnen, dass sich aufgrund der speziellen Blattfachgeometrie Blattgut, insbesondere Banknoten, verschiedenster mechanischer Eigenschaften gut stapeln lassen, unabhängig davon, ob es sich um gebrauchtes Blattgut, druckfrisches Blattgut oder etwa Polymer-Banknoten handelt.

Vorzugsweise ist der Verlauf der Blattfächer in den einzelnen Abschnitten gekrümmt. Am radial innen liegenden Ende des Blattfachs und/ oder insbesondere am radial außen liegenden, offenen Ende des Blattfachs kann der Verlauf linear sein, wie dies beispielsweise in der WO 2007/068887 A1 vorgeschlagen wird.

Bevorzugt weist der Verlauf des Blattfachs mindestens einen weiteren Wendepunkt auf, der relativ zum ersten Wendepunkt radial innen liegt. Wenn das Blattfach bei seinem Verlauf von radial außen nach radial innen zunächst nach innen in Richtung zur Staplerradachse gekrümmt ist, wie dies bei den bekannten Staplerrädern der Fall ist, so entfernt sich der Verlauf des Blattfachs nach dem ersten Wendepunkt tendenziell von der Staplerradachse und nähert sich hinter dem nächst folgenden Wendepunkt der Staplerradachse wieder tendenziell an. Zwischen den beiden Wendepunkten liegt somit ein Wellental.

Die Blattfächer sind so geformt, dass die beiden Blattfach-Oberflächen, die das jeweilige Blattfach begrenzen, im Wesentlichen parallel zueinander verlaufen. Jede der beiden Oberflächen des jeweiligen Blattfachs weist - entlang des jeweiligen Blattfachs von radial außen nach radial innen betrachtet - in einem ersten Abschnitt eine positive Krümmung auf und unmittelbar daran anschließend einen Wendepunkt. Insbesondere haben beide Oberflächen des jeweiligen Blattfachs einen wellenförmigen Verlauf, wobei die Wendepunkte der beiden Blattfach-Oberflächen - entlang des Blattfachs betrachtet - jeweils an derselben Position liegen. Damit wird dem Blattgut an jeder Position entlang des Blattfachs von beiden Seiten eine einheitliche Krümmung aufgezwungen, die ein definiertes Abbremsen des Blattguts ohne die Gefahr einer Beschädigung ermöglicht.

Die Blattfächer sind jeweils so beschaffen, dass die Blattfachweite - von radial außen nach radial innen betrachtet- durchgehend abnimmt oder zumindest gleich bleibt, aber- von radial außen nach radial innen betrachtet - an keiner Stelle des Blattfachs zunimmt. Insbesondere ist entlang der Blattfächer keine Engstelle vorhanden, an der die beiden Oberflächen des jeweiligen Blattfachs sich näher kommen als - entlang des Blattfachs von radial außen nach radial innen betrachtet - an einer Position nach dieser Engstelle. Dadurch wird eine Beschädigung des Blattguts vermieden, die gerade bei Blattgut mit schlechtem Zustand, durch etwaige Engstellen eines Blattfachs verursacht werden können.

Vorzugsweise ist der Verlauf des Blattfachs in allen an die Wendepunkte angrenzenden Abschnitten kontinuierlich gekrümmt. Dies gilt insbesondere für den Abschnitt hinter dem letzten Wendepunkt, dessen Krümmungsradius vorzugsweise nach radial innen hin zunimmt. Abweichend von den bisher üblichen Blattfachverläufen verläuft das Blattfach somit vorzugsweise schwach wellenförmig mit leichtem Richtungswechsel, der zunächst sanft eingeleitet wird und sich zum Ende des Blattfachs hin gering verstärkt.

Die Amplitude einer derartigen Welle des wellenförmigen Blattfachverlaufs liegt vorzugsweise im Bereich von 1 mm bis 4 mm, besonders bevorzugt zwischen 2 mm und 4 mm. Die Amplitude definiert sich dabei als der maximale Abstand, den eine der beiden Oberflächen des betreffenden Blattfachs an einer Stelle zwischen den beiden Wendepunkten relativ zu einer Tangente an diese Oberfläche hat, wobei die Tangente diese Oberfläche, entlang des Blattfachs betrachtet, vor und nach der betreffenden Stelle berührt. Eine größere Wellenamplitude verlängert den zur Verfügung stehende Bremsweg für das Blattgut entlang des Blattgutfachs.

Vorzugsweise sind entlang des Blattfachs zwei Wendepunkte vorgesehen. Optional können aber auch mehr als zwei Wendepunkte, z.B. ein Vielfaches von zwei Wendepunkten, also beispielsweise vier, sechs oder gegebenenfalls acht Wendepunkte, vorgesehen sein. Eine ganzzahlige Anzahl von Wendepunkten hat den Vorteil, dass der allgemein spiralförmige Verlauf des Blattfachs mit am Ende des Blattfachs zur Staplerradachse hin zunehmender Krümmung beibehalten werden kann.

Bevorzugt liegen der oder die Wendepunkte in bestimmten Bereichen entlang des Blattfachs. Wenn man als Länge eines Blattfachs den Verlauf des Blattfachs von seinem radial äußeren, offenen Ende bis zu seinem radial inneren Ende auffasst, so liegt der erste Wendepunkt - entlang des Blattfachs von radial außen nach radial innen betrachtet - bei zumindest einem der Blattfächer, vorzugsweise bei allen Blattfächern, in einem Bereich von 40% bis 70% der Blattfachlänge, vorzugsweise in einem Bereich von 40% bis 60% der Blattfachlänge. Da das Blattgut, bei seiner Bewegung von außen nach innen entlang des Blattfachs, den ersten Wendepunkt bereits frühzeitig erreicht, wird ein besonders effektives Abbremsen des Blattguts erreicht. Eine besonders bevorzugte Lage des ersten Wendepunkts beträgt etwa 50% der Blattfachlänge. Dadurch kann auch Blattgut verschiedenster mechanischer Eigenschaften zuverlässig und ohne Beschädigung gestapelt werden. Der Beginn des jeweiligen Blattfachs, von dem aus die Länge des Blattfachs bestimmt wird - ist dabei - von radial außen nach radial innen betrachtet - die erste Position des Blattfachs, an der das jeweilige Blattfach beidseitig durch Staplerradfinger des Staplerrads begrenzt ist, die die beiden Oberflächen des jeweiligen Blattfachs bilden.

Der nächstfolgende Wendepunkt - von radial außen nach radial innen betrachtet - liegt dann vorzugsweise in einem Bereich von 50% bis 80%, insbesondere 60%-70%, der Länge des Blattfachs. Bevorzugt ist der erste Wendepunkt von dem nächstfolgenden Wendepunkt um 5% bis 30%, besonders bevorzugt um 5% bis 20%, insbesondere um 10% bis 20%, der Länge des Blattfachs beabstandet. Mit jedem weiteren Wendepunkt erhöht sich die auf das einlaufende Blatt wirkende Bremswirkung.

Die Weite der Blattfächer verjüngt sich vorzugsweise von radial außen nach radial innen. Am radial außen liegenden, offenen Ende besitzen die Blattfächer vorzugsweise eine Weite im Bereich von 5 mm bis 15 mm. Nach der Verjüngung weisen die Blattfächer nur noch eine Weite von 0,2 mm bis 1,5 mm auf, vorzugsweise eine Weite von 0,2 mm bis 1,0 mm. An der Position des ersten Wendepunkts liegt die Blattfachweite vorzugsweise zwischen 0,5 mm und 1 mm. Durch diese geringe Blattfachweite lässt sich erreichen, dass die Blätter bereits sehr stark abgebremst werden, bevor diese das Blattfachende erreichen. Ein starkes Anstoßen des Blatts an das Blattfachende wird so vermieden und die Lärmemission des Abstapelns reduziert. Auch bei hohen Transportgeschwindigkeiten kann damit eine Beschädigung des abzustapelnden Blattguts vermieden werden.

Insbesondere kann die Blattfachweite im Anschluss an die Verjüngung im Wesentlichen konstant bleiben. Im Stand der Technik liegt die Blattfachweite dagegen üblicherweise entlang des Blattfachs mindestens bei 1,7 mm. Durch die gegenüber dem Stand der Technik reduzierte Fachweite wird die auf das einlaufende Blattgut wirkende Reibungskraft weiter erhöht, so dass sich die Bremswirkung im wellenförmigen Bereich des Fachs dadurch noch zusätzlich verstärkt. Vorzugsweise liegt die Verjüngung - entlang des Blattfachs von radial außen nach radial innen betrachtet - im Wesentlichen in einem Bereich von 20% bis 40% der Blattfachlänge. Entlang des jeweiligen Blattfachs von radial außen nach radial innen betrachtet verjüngen sich die Blattfächer vorzugsweise in einem Bereich von 20% bis 40% der Länge des jeweiligen Blattfachs stärker als in den übrigen Bereichen des jeweiligen Blattfachs. Auch dadurch wird ein besonders effektives Abbremsen des Blattguts bei seiner Bewegung von außen nach innen entlang des Blattfachs erreicht.

Um das Stapeln noch weiter zu optimieren, können die Blattfächer des Staplerrads, insbesondere der Blattfachverlauf, die Blattfachweite und die Wellenamplitude, in Abhängigkeit von der Blattgutqualität unterschiedlich gewählt werden. Zum Beispiel kann es bei neuen Banknoten oder Banknoten mit einem guten Gebrauchszustand vorteilhaft sein, ein Staplerrad mit geringerer Blattfachweite zu verwenden als bei gebrauchten, lappigen Banknoten.

Die Bremswirkung kann zusätzlich erhöht werden, wenn in einer Stapelvorrichtung zwei oder mehrere Staplerräder zum Einsatz kommen, die auf derselben Staplerradachse montiert sind, beispielsweise vier, fünf oder sechs Staplerräder. Die Anzahl der auf einer Achse montierten Staplerräder kann einerseits in Abhängigkeit von der gewünschten Bremswirkung und andererseits in Abhängigkeit von der Breite des zu stapelnden Blattguts gewählt werden, bei breiterem Blattgut mehr und bei schmalerem Blattgut weniger Staplerräder. Damit kann zum Beispiel das Stapeln für einzelne Banknotensorten gezielt optimiert werden.

Eine noch weitere Erhöhung der Bremswirkung auf das zu stapelnde Blattgut kann erreicht werden, wenn mindestens ein Blattfach, vorzugsweise alle Blattfächer, von einem oder mehreren Staplerrädern relativ zu mindestens einem oder allen Blattfächern eines oder mehrerer anderer Staplerräder verschränkt angeordnet wird, so wie dies eingangs in Bezug auf die DE 32 32 348 A1 erläutert wurde. Insbesondere können zwei oder mehr identische Staplerräder auf einer gemeinsamen Rotationsachse mit unterschiedlicher Ausrichtung ihrer jeweiligen Blattfächer angeordnet sein. Den in die Blattfächer einlaufenden Blättern wird dann nicht nur entlang ihrer Bewegungsrichtung, sondern auch in einer Richtung quer dazu eine wellenförmige Verformung aufgezwungen. Deren Wellentäler und Wellenberge sind entlang einer Richtung quer zur Bewegungsrichtung des Blatts abwechselnd angeordnet.

Durch den ersten und ggf. den oder die weiteren Wendepunkte des Blattfachs wird eine wellenförmige Verformung der Blätter entlang ihrer Bewegungsrichtung erreicht. Durch die genannte Verschränkung zweier oder mehrerer Staplerräder wird zusätzlich eine wellenförmige Verformung der Blätter quer zur Bewegungsrichtung des Blattguts erreicht. Durch wellenförmigen Verformungen sowohl in Bewegungsrichtung (auch als "Längsrichtung" bezeichnet) als auch quer zur Bewegungsrichtung des Blattguts (auch als "Querrichtung" bezeichnet) wird eine besonders wirkungsvolle dreidimensionale Verformung des Blattguts erreicht. Insbesondere wird dadurch eine wellenförmige Verformung des jeweiligen Blatts entlang seiner Bewegungsrichtung erreicht, die in Abhängigkeit der Position quer zur Bewegungsrichtung des Blatts unterschiedlich ist. Wenn man z.B. man zwei parallele Richtungen entlang der Bewegungsrichtung des Blattguts betrachtet, so liegen die Wellenberge und Wellentäler dieser Verformung entlang dieser zwei parallelen Richtungen an verschiedenen Positionen. Da durch diese dreidimensionale Verformung der Blätter die Reibung an den Blattfachoberflächen sehr stark erhöht wird, wird dadurch ein sehr effektives und beschädigungsfreies Abbremsen der Blätter erreicht. Diese dreidimensionale Verformung erlaubt außerdem, das Ausmaß der Verformung des Blattguts in Längsrichtung und das Ausmaß der Verformung des Blattguts in Querrichtung, jeweils für sich betrachtet, so gering zu halten, dass in jeder der beiden Richtungen keine zu starke Verformung des Blattguts erfolgt. Denn durch eine zu starke wellenförmige Verformung kann das Blattgut in einer der beiden Richtungen in dem Blattfach so festgeklemmt werden, dass dies zu Problemen beim Ausstreifen des Blattguts führen kann. Durch die dreidimensionale Verformung reicht also sowohl eine geringere Amplitude der wellenförmigen Verformung in Längsrichtung als auch eine geringere Verschränkung der Staplerräder aus, damit das Blattgut effektiv und beschädigungsfrei abgebremst und sicher wieder aus dem Staplerrad ausgestreift werden kann.

Wie bereits erwähnt, weist eine derartige Stapelvorrichtung üblicherweise einen Ausstreifer auf, der die Banknoten aus den Fächern der Staplerräder bei Drehen der Staplerräder ausstreift. Vorzugsweise wird die Form des Ausstreifers an den Verlauf der erfindungsgemäßen Fächer angepasst. Es wird nämlich als vorteilhaft angesehen, wenn die Blätter beim Ausstreifen mit ihren Kanten möglichst in einem rechten Winkel oder in einem leicht stumpfen Winkel gegen den Ausstreifer anliegen, und zwar möglichst während des gesamten Ausstreifvorgangs, das heißt zu jeder Winkelposition des Staplerrads, in der der Ausstreifer mit den Blattfächern kämmt. Beim Betrieb des Staplerrads treffen die aus den Blattfächern des Staplerrads auszustreifenden Blätter auf den Ausstreifer in einer Kontaktzone des Ausstreifers. Der Verlauf der Kontaktzone des Ausstreifers ist an den Verlauf der Blattfächer angepasst. Die Kontaktzone des Ausstreifers hat zum Beispiel einen zu dem Verlauf des Blattfachs passenden wellenförmigen Verlauf. Die Kontaktzone kann aber auch durchgehend einen Verlauf mit einheitlicher Krümmung (d.h. bei dem kein Vorzeichenwechsel der Krümmung vorliegt) haben, insbesondere einen Verlauf ohne Wendepunkt.

Bevorzugt sind der Ausstreifer und die Blattfächer so aneinander angepasst, dass mindestens 60% der Kontaktzone des Ausstreifers, bevorzugt mindestens 90%, während des Ausstreifvorgangs mit den jeweiligen Blattfächern einen Winkel von 70° bis 110° bildet. Insbesondere bilden mindestens 60% der Kontaktzone des Ausstreifers während des Ausstreifvorgangs mit den jeweiligen Blattfächern einen Winkel zwischen 90° und 110°, bevorzugt mindestens 90%. Der angegebene Winkel ist - bezogen auf das jeweilige Blattfach - der der Staplerradachse zugewandte Winkel, den das Blattfach während des Ausstreifvorgangs mit der Kontaktzone des Ausstreifers einschließt.

Der Ausstreifer und die Blattfächer sind vorzugsweise so aneinander angepasst, dass der (oben genannte) der Staplerradachse zugewandte Winkel zwischen dem Ausstreifer und dem Blattfach, am Auftreffpunkt des Blattguts auf den Ausstreifer, mindestens 70° beträgt, vorzugsweise mindestens 80°, besonders bevorzugt mindestens 90°. Der Auftreffpunkt ist dabei der erste Schnittpunkt zwischen dem Blattfach und der Oberfläche des Ausstreifers, den das Blattfach mit dem Ausstreifer beim Drehen des Staplerrads bildet, bzw. derjenige Punkt der Kontaktzone des Ausstreifers, an dem das Ausstreifen des Blattguts beginnt. Durch diesen Mindestwinkel wird erreicht, dass das Blattgut schnell aus dem Staplerrad ausgestreift wird, d.h. dass das Ausstreifen über einen möglichst kleinen Winkelbereich der Staplerraddrehung erfolgt. Bevorzugt beträgt der der Staplerradachse zugewandte Winkel zwischen dem Ausstreifer und dem Blattfach am Auftreffpunkt des Blattguts nicht mehr als 110°. Damit wird ein störungsfreies Ausstreifen des Blattguts zu gewährleistet. Ein Winkel von mehr als 110° kann dazu führen, dass das Blattgut nicht ordnungsgemäß ausgestreift wird, sondern dass es zwischen Staplerrad und Ausstreifer eingeklemmt und dadurch beschädigt wird.

Der Ausstreifer ist so an dem Staplerrad angeordnet und so ausgebildet, dass er nicht zum Abbremsen des Blattguts verwendet wird, sondern nur zum Ausstreifen des Blattguts aus dem Staplerrad. Der Ausstreifer kontaktiert das Blattgut also erst nachdem das Blattgut relativ zu dem Staplerrad zum Stillstand gekommen ist. Dadurch wird eine Beschleunigung des Blattguts durch den Ausstreifer, die entgegengesetzt zur Bewegungsrichtung des Blattguts wirken würde, vermieden.

Nachfolgend wird die Erfindung beispielhaft anhand der folgenden Figuren erläutert. Es zeigen:
- Figur 1: Stapelvorrichtung gemäß einem ersten Ausführungsbeispiel,
- Figur 2: Stapelvorrichtung gemäß einem zweiten Ausführungsbeispiel.

Die Figuren 1 und 2 zeigen jeweils eine Stapelvorrichtung 1, die für den Einsatz in Geldeinzahl- und/ oder -auszahlautomaten oder anderen Wertdokumentbearbeitungsmaschinen geeignet ist, insbesondere Banknotenbearbeitungsmaschinen zur Prüfung und/ oder Sortierung von Banknoten, weil mit ihr sowohl lappige als auch druckfrische Banknoten sicher gestapelt werden können. Mit Staplerrädern 2 der dargestellten Art lassen sich Banknoten unterschiedlichster Qualität ohne Beschädigung zu einem gleichmäßigen Stapel ablegen. Staplerräder 2 dieser Art eignen sich insbesondere auch für Banknotenbearbeitungsmaschinen, mit denen Banknoten geprüft werden, bevor diese in Umlauf kommen. Solche Banknoten besitzen einen vergleichsweise niedrigen Reibungskoeffizienten, so dass sie besonders effektiv abgebremst werden müssen, damit sie beim Einlaufen in das Staplerrad 2 nicht mit Wucht am Ende der Blattfächer 3 des Staplerrads 2 anschlagen.

Die Stapelvorrichtung 1 umfasst dementsprechend ein Staplerrad 2 mit über den Umfang verteilt angeordneten Blattfächern 3 zur Aufnahme einzelner Blätter, insbesondere Banknoten BN. Nachfolgend wird aufgrund des bevorzugten Anwendungszwecks der Einfachheit halber auf Banknoten als zu stapelndes Blattgut Bezug genommen. Die Stapelvorrichtung 1 besitzt desweiteren einen Ausstreifer 4, mit dem die Banknoten BN aus den Blattfächern 3 ausgestreift werden, wenn das Staplerrad 2 im Uhrzeigersinn um die Rotationsachse der Staplerradnabe 5 dreht. Zur Veranschaulichung dieses Vorgangs sind in den unteren Blattfächern des Staplerrads 2 Banknoten BN dargestellt, wie sie ausgestreift und auf einer Ablage 6 gestapelt werden. Über dem Staplerrad 2 ist eine Transportvorrichtung 7 vorgesehen, die Teil der Stapelvorrichtung oder Teil einer größeren Blattgutbearbeitungsvorrichtung sein kann. Die Transportvorrichtung 7 wird im dargestellten Ausführungsbeispiel durch zwei Transportbänder 8, 9 gebildet, zwischen denen die zu stapelnden Banknoten sukzessive in geringem Abstand und mit hoher Geschwindigkeit dem sich drehenden Staplerrad 2 zugeführt werden. Ein Leitblech 10 führt die herantransportierten Banknoten bis an die Eintrittsöffnung 11 eines sich gerade in Aufnahmeposition befindlichen Blattfachs 3 heran. Die Transportgeschwindigkeit der Transportbänder 8, 9 ist wesentlich höher als die Umfangsgeschwindigkeit des Staplerrads 2. Der Transport der Transportbänder und die Rotation des Staplerrads sind derart aufeinander abgestimmt, dass immer nur genau eine Banknote in ein Blattfach 3 und die nächstfolgende Banknote in das entsprechend nächste Blattfach 3 eintaucht.

Mehrere Staplerräder 2 sind in der Stapelvorrichtung 1 nebeneinander auf der Staplerradnabe 5 jeweils in einem vorgegebenen Abstand zueinander montiert. Die Blattfächer 3 sind in den beiden Ausführungsbeispielen für alle Stapelräder identisch und sind derart angeordnet, dass bei der dargestellten Ansicht gemäß Figur 1 und 2 lediglich nur das vorderste Staplerrad 2 zu sehen ist. Alternativ ist aber auch eine verschränkte Anordnung der Staplerräder auf der Nabe 5 möglich, wie zuvor beschrieben. In die Abstände zwischen den Staplerrädern 2 greifen einerseits Riemen des oberen Transportbands 8 und andererseits der Ausstreifer 4 ein, der aus mehreren nebeneinander angeordneten Elementen besteht, die jeweils zwischen zwei Staplerrädem 2 kämmend eingreifen.

Die Stapelvorrichtung 1 weist einen besonderen Verlauf der Blattfächer 3 im Staplerrad 2 auf. Im Gegensatz zu herkömmlichen Staplerrädern folgt der Blattfachverlauf nicht durchgehend einer positiven, zur Staplerradnabe 5 hin stärker werdenden Krümmung. Vielmehr ändert sich die Krümmungsrichtung erfindungsgemäß an mindestens einer Stelle. Im dargestellten Ausführungsbeispiel ändert sich die Krümmungsrichtung sogar zweimal, nämlich an den beiden Wendepunkten 12 und 13. Am Wendepunkt 12 wechselt die Krümmung des Blattfachs von positiv auf negativ und am Wendepunkt 13 von negativ auf positiv. Der Verlauf der Blattfächer 3 ist bei dem hier dargestellten Staplerrad für alle Blattfächer 3 identisch, so dass die Wendepunkte 12 und 13 jeweils an derselben Stelle liegen. Es können allerdings auch Abweichungen des Blattfachverlaufs bei den Fächern des Staplerrads 2 vorgesehen werden, um die Materialbreite des Staplerrads 2 zwischen zwei benachbarten Blattfächern zu vergrößern. Insbesondere ergibt sich aufgrund der Wendepunkte 12,13 ein schwach wellenförmiger Verlauf mit zwei leichten Krümmungsrichtungswechseln, die jeweils sanft eingeleitet werden. Zur Staplerradnabe 5 hin verstärkt sich die Krümmung.

Zwischen den beiden Wendepunkten 12,13 liegt ein Wellental. Die Amplitude des Wellentals bestimmt die Intensität, mit der eine in das Blattfach 3 einlaufende Banknote abgebremst wird. Diese Amplitude liegt vorzugsweise zwischen 1 mm und 4 mm. Die Amplitude bemisst sich als maximaler Abstand zwischen der den Wellengrund 14 bildenden Oberfläche 15 eines Blattfachs 3 und einer Tangente, die in Figur 1 mit 16 bezeichnet ist und die rechts und links neben der betreffenden Stelle 14 dieselbe Oberfläche 15 tangiert. Die Tangentialpunkte sind in Figur 1 mit 17 und 18 bezeichnet. Sie liegen etwa außerhalb der beiden Wendepunkte 12 und 13.

Die Weite eines jeden Blattfachs 3 verjüngt sich in Richtung zur Staplerradnabe 5. Dabei bleibt die Weite zunächst über einen längeren Abschnitt relativ breit, z.B. mit 5 bis 15 mm an der Eintrittsöffnung 11 des Blattfachs 3. Die Länge eines jeden Blattfachs 3 beginnt mit der Eintrittsöffnung 11 und endet am Ende des Blattfachs 3 nahe der Staplerradnabe 5. Die Verjüngung der Weite der Blattfächer 3 von der Weite an der Eintrittsöffnung 11 auf eine Weite von z.B. nur noch 1,5 mm oder 1 mm erfolgt nicht gleichmäßig über die gesamte Länge, sondern über einen relativ kurzen Abschnitt hinweg, der - betrachtet von radial außen nach radial innen - im Bereich von 20%-40% der Blattfachlänge liegt. Daran anschließend verjüngt sich die Blattfachweite zwar gegebenenfalls weiter, aber diese weitere Verjüngung ist deutlich weniger intensiv. Die Blattfachweite sollte 0,2 mm nicht unterschreiten, wenn die Stapelvorrichtung zum Abstapeln von Banknoten dient, um eine gute Stapelqualität der Banknoten zu erhalten.

Die Wendepunkte 12 und 13 im Verlauf der Blattfächer 3 liegen dagegen bei etwa 40% bis 60% der Blattfachlänge für den ersten Wendepunkt 12, im gezeigten Beispiel der Figur 1 bei etwa 50%, und bei etwa 50% bis 80% der Blattfachlänge für den zweiten Wendepunkt 13, im gezeigten Beispiel der Figur 1 bei etwa 70%, jeweils entlang des Blattfachs 3 von radial außen nach radial innen betrachtet.

Durch geeignete Wahl des Werkstoffs für das Staplerrad lässt sich die Bremswirkung weiter optimieren. Ein metallischer Werkstoff, z.B. Aluminium, wird aufgrund der hohen Bremswirkung und der verschleißfesten Oberfläche bevorzugt. Plexiglas (PMMA) oder Polycarbonat (PC; z.B. Makralon®) sind dagegen zu bevorzugen, wenn transparentes Material gewünscht ist. Die Materialstärke des Staplerrads beträgt z.B. 3 bis 5 mm.

Der Ausstreifer 4 ist sowohl in Figur 1 als auch in Figur 2 an den wellenförmigen Verlauf der Blattfächer 3 angepasst, um zu erreichen, dass die in den Blattfächern 3 aufgenommenen Banknoten mit ihrer Vorderkante möglichst im rechten Winkel oder einem stumpfen Winkel zwischen 90° und 110° auf eine Kontaktzone 20 des Ausstreifers 4 auftreffen. Bei dem Ausstreifer aus Figur 1 weist die Kontaktzone 20 einen entsprechend gekrümmten bzw. wellenförmigen Verlauf auf. Der der Staplerradachse zugewandte Winkel α, den das Blattfach 3 während des Ausstreifvorgangs mit dem Ausstreifer 4 einschließt, sollte über einen Großteil der Kontaktzone 20 zwischen 90° und 110° liegen. Der Winkel α ist in Figur 1 für verschiedene Blattfächer 3 beispielhaft eingezeichnet. Im obersten Abschnitt des Ausstreifers beträgt der Winkel α in dem dargestellten Ausführungsbeispiel zwischen 85° und 110°. Zu erwähnen ist allerdings, dass die dargestellte Kontur des Kontaktbereichs 20 lediglich der Veranschaulichung dient und nicht maßstabsgetreu ist.

Der Ausstreifer 4 aus Figur 2 ist im Gegensatz zu dem aus Figur 1 einheitlich gekrümmt, d.h. ohne Wellenform. Da die Wellenform bei den Blattfächern 3 des Staplerrads aus Figur 2 weniger stark ausgeprägt ist, wird bei dem Ausstreifer aus Figur 2 kein wellenförmiger Verlauf der Kontaktzone benötigt. Die Anpassung an die Blattfächer mit dem Ziel eines möglichst rechten Winkel α wird mit der in Figur 2 gezeigten Form des Ausstreifers 4 erreicht.

## Patentansprüche

1. Staplerrad (2), das über den Umfang verteilt Blattfächer (3) zur Aufnahme von einem oder mehreren Blättern (BN) von Blattgut aufweist, die im Staplerrad (2) von radial außen nach radial innen verlaufen, wobei der Verlauf der Blattfächer (3) - entlang des jeweiligen Blattfachs von radial außen nach radial innen betrachtet - in einem ersten Abschnitt eine erste Krümmung, insbesondere eine positive Krümmung, aufweist und zwischen dem ersten Abschnitt und einem daran anschließenden zweiten Abschnitt einen ersten Wendepunkt (12) aufweist, wobei der zweite Abschnitt eine zur ersten Krümmung umgekehrte Krümmung, insbesondere eine negative Krümmung, aufweist, **dadurch gekennzeichnet,**
- **dass** der erste Wendepunkt (12) - entlang des jeweiligen Blattfachs von radial außen nach radial innen betrachtet - in einem Bereich von 40% bis 70% der Länge des jeweiligen Blattfachs liegt, und
- **dass** die Blattfächer so beschaffen sind, dass die Weite des jeweiligen Blattfachs (3) - von radial außen nach radial innen betrachtet - durchgehend abnimmt oder gleich bleibt, aber - von radial außen nach radial innen betrachtet - an keiner Stelle des Blattfachs (3) zunimmt.

2. Staplerrad nach Anspruch 1, **dadurch gekennzeichnet, dass** der erste Wendepunkt (12) - entlang des jeweiligen Blattfachs von radial außen nach radial innen betrachtet - in einem Bereich von 40% bis 60% der Länge des jeweiligen Blattfachs liegt.

3. Staplerrad nach einem der vorhergehenden Ansprüche, **dadurch gekennzeichnet, dass** die Blattfächer (3) jeweils mindestens einen weiteren Wendepunkt (13) aufweisen, der im Vergleich zum ersten Wendepunkt (12) des jeweiligen Blattfachs (3) näher an der Staplerradachse liegt.

4. Staplerrad nach Anspruch 3, **dadurch gekennzeichnet, dass** der weitere Wendepunkt (13) des jeweiligen Blattfachs (3), der dem ersten Wendepunkt (12) des jeweiligen Blattfachs (3) am nächsten liegt, - entlang des Blattfachs von radial außen nach radial innen betrachtet - in einem Bereich von 50% bis 80% der Länge des Blattfachs liegt, wobei der weitere Wendepunkt (13), der dem ersten Wendepunkt (12) am nächsten liegt, bevorzugt um 5% bis 20% der Länge des jeweiligen Blattfachs von dem ersten Wendepunkt (12) beabstandet ist.

5. Staplerrad nach einem der vorhergehenden Ansprüche, **dadurch gekennzeichnet, dass** der Verlauf der Blattfächer (3) wellenförmig ist.

6. Staplerrad nach Anspruch 5, **dadurch gekennzeichnet, dass** die Amplitude zumindest einer Welle des wellenförmigen Verlaufs zwischen 1 mm und 4 mm beträgt, wobei die Amplitude definiert ist als der maximale Abstand, den eine der beiden Oberflächen des jeweiligen Blattfachs an einer Stelle zwischen den beiden Wendepunkten relativ zu einer Tangente an diese Oberfläche hat, welche diese Oberfläche, entlang des Blattfachs betrachtet, sowohl vor als auch nach der betreffenden Stelle berührt.

7. Staplerrad nach einem der vorhergehenden Ansprüche, **dadurch gekennzeichnet, dass** sich die Blattfächer (3) von radial außen nach radial innen verjüngen, wobei die Weite des jeweiligen Blattfachs - entlang des Blattfachs von radial außen nach radial innen betrachtet - hinter der Verjüngung mindestens 0,2 mm und höchstens 1,5 mm, vorzugsweise mindestens 0,2 mm und höchstens 1 mm beträgt.

8. Stapelvorrichtung (1) zum Stapeln von Blattgut, **gekennzeichnet durch** eines oder mehrere Staplerräder (2) nach einem der Ansprüche 1 bis 7, wobei die Stapelvorrichtung gegebenenfalls mindestens einen Ausstreifer (4) zum Ausstreifen von Blättern (BN) aus den Blattfächern (3) des Staplerrads (2) bzw. der Staplerräder aufweist.

9. Stapelvorrichtung (1) nach Anspruch 8, **dadurch gekennzeichnet, dass** die Blattfächer (3) eines oder mehrerer der Staplerräder der Stapelvorrichtung relativ zu den Blattfächern (3) eines oder mehrerer anderer Staplerräder der Stapelvorrichtung derart verschränkt angeordnet sind, dass den in das Blattfach (3) einlaufenden Blättern eine wellenförmige Verformung in einer Richtung quer zur Bewegungsrichtung der Blätter aufgezwungen wird.

10. Stapelvorrichtung nach Anspruch 8 oder 9, **dadurch gekennzeichnet, dass** das jeweilige Blatt durch den ersten Wendepunkt (12) eine wellenförmige Verformung entlang seiner Bewegungsrichtung erhält und, durch die Verschränkung zweier oder mehrerer Staplerräder (2), zusätzlich eine wellenförmige Verformung quer zu seiner Bewegungsrichtung erhält, wodurch eine wellenförmige Verformung des jeweiligen Blatts entlang seiner Bewegungsrichtung erreicht wird, die in Abhängigkeit der Position quer zur Bewegungsrichtung des Blatts unterschiedlich ist.

11. Stapelvorrichtung nach einem der Ansprüche 8 bis 10, **dadurch gekennzeichnet, dass** der Ausstreifer (4) eine Kontaktzone (20) zum Kontaktieren von aus den Blattfächern (3) des Staplerrads (2) auszustreifenden Blättern (BN) aufweist, deren Verlauf an den Verlauf der Blattfächer (3) angepasst ist.

12. Stapelvorrichtung nach Anspruch 11, **dadurch gekennzeichnet, dass** die Kontaktzone (20) des Ausstreifers (4) an den Verlauf der Blattfächer (3) derart angepasst ist, dass der der Staplerradachse (5) zugewandte Winkel (α) zwischen dem Ausstreifer (4) und dem Blattfach (3), am Auftreffpunkt des Blattguts auf den Ausstreifer (4), mindestens 70° und höchstens 110° beträgt, bevorzugt mindestens 90° und höchstens 110°.

13. Stapelvorrichtung nach einem der Ansprüche 11 bis 12, **dadurch gekennzeichnet, dass** die Kontaktzone (20) des Ausstreifers (4) an den Verlauf der Blattfächer (3) derart angepasst ist, dass, beim Ausstreifvorgang der Blätter (BN), zumindest ein Anteil von 60% der Kontaktzone (20), insbesondere 90% der Kontaktzone, mit den Blattfächern (3) jeweils einen der Staplerradachse (5) zugewandten Winkel (α) zwischen 70° und 110° bildet, bevorzugt zwischen 90° und 110°.

14. Vorrichtung zur Bearbeitung von Blattgut, **gekennzeichnet durch** mindestens eine Stapelvorrichtung (1) nach einem der Ansprüche 8 bis 13, wobei die Vorrichtung insbesondere eine Bearbeitungsmaschine zur Prüfung von Wertdokumenten ist, insbesondere eine Banknotenbearbeitungsmaschine.

## Claims

1. A stacker wheel (2) that has sheet pockets (3) distributed over the circumference for receiving one or several sheets (BN) of sheet material, which extend in the stacker wheel (2) from radially outside to radially inside, wherein the course of the sheet pockets (3) - viewed along the respective sheet pocket from radially outside to radially inside - has a first curvature, in particular a positive curvature, in a first section and a first inflection point (12) between the first section and a second section adjacent thereto, wherein the second section has a curvature inverse to the first curvature, in particular a negative curvature, **characterized in**
- **that** the first inflection point (12) - viewed along the respective sheet pocket from radially outside to radially inside - lies in a region of 40% to 70% of the length of the respective sheet pocket, and
- **that** the sheet pockets are so constituted that the width of the respective sheet pocket (3) - viewed from radially outside to radially inside - consistently decreases or remains the same, but - viewed from radially outside to radially inside - at no point of the sheet pocket (3) increases.

2. The stacker wheel according to claim 1, **characterized in that** the first inflection point (12) - viewed along the respective sheet pocket from radially outside to radially inside - lies in a region of 40% to 60 % of the length of the respective sheet pocket.

3. The stacker wheel according to any of the preceding claims, **characterized in that** the sheet pockets (3) respectively have at least one further inflection point (13), which compared to the first inflection point (12) of the respective sheet pocket (3) lies closer to the stacker wheel shaft.

4. The stacker wheel according to claim 3, **characterized in that** the further inflection point (13) of the respective sheet pocket (3), which lies closest to the first inflection point (12) of the respective sheet pocket (3), lies - viewed along the sheet pocket from radially outside to radially inside - in a region of 50% to 80% of the length of the sheet pocket, wherein the further inflection point (13), which lies closest to the first inflection point (12), is spaced apart from the first inflection point (12) preferably by 5% to 20% of the length of the respective sheet pocket.

5. The stacker wheel according to any of the preceding claims, **characterized in that** the course of the sheet pockets (3) is wavy.

6. The stacker wheel according to claim 5, **characterized in that** the amplitude of at least one wave of the wavy course amounts to between 1 mm and 4 mm, wherein the amplitude is defined as the maximum distance that one of the two surfaces of the respective sheet pocket has at a point between the two inflection points relative to a tangent at this surface, which tangent touches this surface, viewed along the sheet pocket, both before and after the point concerned.

7. The stacker wheel according to any of the preceding claims, **characterized in that** the sheet pockets (3) taper from radially outside to radially inside, wherein the width of the respective sheet pocket - viewed along the sheet pocket from radially outside to radially inside - behind the taper amounts to at least 0.2 mm and at most 1.5 mm, preferably at least 0.2 mm and at most 1 mm.

8. A stacking apparatus (1) for stacking sheet material, **characterized by** one or several stacker wheels (2) according to any of claims 1 to 7, wherein the stacking apparatus has at least one stripper (4), where applicable, for stripping sheets (BN) from the sheet pockets (3) of the stacker wheel (2) or the stacker wheels.

9. The stacking apparatus (1) according to claim 8, **characterized in that** the sheet pockets (3) of one or several of the stacker wheels of the stacking apparatus are arranged in staggered fashion relative to the sheet pockets (3) of one or several other stacker wheels of the stacking apparatus in such a way that there is imposed on the sheets running into the sheet pocket (3) a wavy deformation in a direction transverse to the moving direction of the sheets.

10. The stacking apparatus according to either of claims 8 or 9, **characterized in that** the respective sheet obtains through the first inflection point (12) a wavy deformation along its moving direction and, through the staggering of two or more stacker wheels (2), additionally a wavy deformation transverse to its moving direction, so that a wavy deformation of the respective sheet along its moving direction is achieved, which is different in dependence on the position transverse to the moving direction of the sheet.

11. The stacking apparatus according to any of claims 8 to 10, **characterized in that** the stripper (4) has a contact zone (20) for contacting sheets (BN) to be stripped from the sheet pockets (3) of the stacker wheel (2), whose course is adjusted to the course of the sheet pockets (3).

12. The stacking apparatus according to claim 11, **characterized in that** the contact zone (20) of the stripper (4) is adjusted to the course of the sheet pockets (3) in such a way that the angle (α), which faces the stacker wheel shaft (5), between the stripper (4) and the sheet pocket (3) at the point of impingement of the sheet material on the stripper (4) amounts to at least 70° and at most 110°, preferably at least 90° and at most 110°.

13. The stacking apparatus according to any of claims 11 to 12, **characterized in that** the contact zone (20) of the stripper (4) is adjusted to the course of the sheet pockets (3) in such a way that, in the stripping process of the sheets (BN), at least a portion of 60% of the contact zone (20), in particular 90% of the contact zone, respectively forms with the sheet pockets (3) an angle (α) facing the stacker wheel shaft (5) of between 70° and 110°, preferably between 90° and 110°.

14. An apparatus for processing sheet material, **characterized by** at least one stacking apparatus (1) according to any of claims 8 to 13, wherein the apparatus is in particular a processing machine for checking value documents, in particular a bank note processing machine.

## Revendications

1. Roue d'empilage (2) comportant des compartiments à feuilles (3) qui sont répartis sur sa périphérie pour la réception d'une ou de plusieurs feuilles (BN) de produit en feuilles et qui, dans la roue d'empilage (2), ont une forme allant de radialement l'extérieur vers radialement l'intérieur, la forme des compartiments à feuilles (3) - vue le long du compartiment à feuilles respectif de radialement l'extérieur vers radialement l'intérieur - présentant dans un premier segment une première courbure, en particulier une courbure positive, et présentant entre le premier segment et un deuxième segment y étant adjacent un premier point d'inflexion (12), le deuxième segment présentant une courbure inverse à la première courbure, en particulier une courbure négative, **caractérisée en ce**
- **que** le premier point d'inflexion (12) - vu le long du compartiment à feuilles respectif de radialement l'extérieur vers radialement l'intérieur - se trouve dans une zone de 40 % à 70 % de la longueur du compartiment à feuilles respectif, et
**que** les compartiments à feuilles sont réalisés de telle façon que la largeur du compartiment à feuilles respectif (3) - vue de radialement l'extérieur vers radialement l'intérieur - décroît continuellement ou reste la même, mais - vue de radialement l'extérieur vers radialement l'intérieur
- ne va à aucun endroit du compartiment à feuilles (3) en augmentant.

2. Roue d'empilage selon la revendication 1, **caractérisée en ce que** le premier point d'inflexion (12) - vu le long du compartiment à feuilles respectif de radialement l'extérieur vers radialement l'intérieur - se trouve dans une zone de 40 % à 60 % de la longueur du compartiment à feuilles respectif.

3. Roue d'empilage selon une des revendications précédentes, **caractérisée en ce que** les compartiments à feuilles (3) présentent respectivement au moins un autre point d'inflexion (13) qui, en comparaison avec le premier point d'inflexion (12) du compartiment à feuilles (3) respectif, est plus proche de l'axe de la roue d'empilage.

4. Roue d'empilage selon la revendication 3, **caractérisée en ce que** l'autre point d'inflexion (13) du compartiment à feuilles (3) respectif le plus proche du premier point d'inflexion (12) du compartiment à feuilles (3) respectif - vu le long du compartiment à feuilles de radialement l'extérieur vers radialement l'intérieur - se trouve dans une zone de 50 % à 80 % de la longueur du compartiment à feuilles, l'autre point d'inflexion (13) le plus proche du premier point d'inflexion (12) étant de préférence espacé du premier point d'inflexion (12) de 5 % à 20 % de la longueur du compartiment à feuilles respectif.

5. Roue d'empilage selon une des revendications précédentes, **caractérisée en ce que** la forme des compartiments à feuilles (3) est ondulée.

6. Roue d'empilage selon la revendication 5, **caractérisée en ce que** l'amplitude d'au moins une ondulation de la forme ondulée s'élève à entre 1 mm et 4 mm, l'amplitude étant définie comme l'écart maximum qu'une des deux surfaces du compartiment à feuilles respectif a à un endroit entre les deux points d'inflexion relativement à une tangente a cette surface, laquelle tangente touche cette surface, vue le long du compartiment à feuilles, tant avant qu'après l'endroit concerné.

7. Roue d'empilage selon une des revendications précédentes, **caractérisée en ce que** les compartiments à feuilles vont en s'amincissant de radialement l'extérieur vers radialement l'intérieur, la largeur du compartiment à feuilles respectif (3) - vue de radialement l'extérieur vers radialement l'intérieur - s'élevant, derrière l'amincissement, à au minimum 0,2 mm et à au maximum 1,5 mm, de préférence à au minimum 0,2 mm et à au maximum 1 mm.

8. Dispositif d'empilage (1) destiné à l'empilage de produit en feuilles, **caractérisé par** une ou plusieurs roues d'empilage (2) selon une des revendications de 1 à 7, le dispositif d'empilage comportant le cas échéant au moins un racleur d'expulsion (4) pour expulser par mouvement de raclage des feuilles (BN) de produit en feuilles hors des compartiments à feuilles (3) de la roue d'empilage (2) ou des roues d'empilage.

9. Dispositif d'empilage (1) selon la revendication 8, **caractérisé en ce que** les compartiments à feuilles (3) d'une ou de plusieurs des roues d'empilage du dispositif d'empilage sont, relativement aux compartiments à feuilles (3) d'une ou de plusieurs autres roues d'empilage du dispositif d'empilage, enchevêtrés de telle façon que, aux feuilles s'engouffrant dans le compartiment à feuilles (3), il est imposé une déformation ondulée dans une direction perpendiculaire à la direction de déplacement des feuilles.

10. Dispositif d'empilage selon la revendication 8 ou 9, **caractérisé en ce que** la feuille respective acquiert, par le premier point d'inflexion (12), une déformation ondulée le long de sa direction de déplacement et, par l'enchevêtrement de deux ou plusieurs roues d'empilage (2), acquiert en plus une déformation ondulée transversalement à sa direction de déplacement, ce par quoi il est obtenu une déformation ondulée de la feuille respective le long de sa direction de déplacement, laquelle déformation varie en fonction de la position transversalement à la direction de déplacement de la feuille.

11. Dispositif d'empilage selon une des revendications de 8 à 10, **caractérisé en ce que** le racleur d'expulsion (4) comporte, pour la mise en contact de feuilles (BN) à expulser par mouvement de raclage hors des compartiments à feuilles (3) de la roue d'empilage (2), une zone de contact (20) dont la forme est adaptée à la forme des compartiments à feuilles (3).

12. Dispositif d'empilage selon la revendications 11, **caractérisé en ce que** la zone de contact (20) du racleur d'expulsion (4) est adaptée de telle façon à la forme des compartiments à feuilles (3) que l'angle (α) tourné vers l'axe de la roue d'empilage (5), entre le racleur d'expulsion (4) et le compartiment à feuilles (3), au point d'impact du produit en feuilles sur le racleur d'expulsion (4), est d'au minimum 70° et d'au maximum 110°, de préférence d'au minimum 90° et d'au maximum 110°.

13. Dispositif d'empilage selon une des revendications de 11 à 12, **caractérisé en ce que** la zone de contact (20) du racleur d'expulsion (4) est adaptée de telle façon à la forme des compartiments à feuilles (3) que, lors du processus d'expulsion par mouvement de raclage des feuilles (BN), au moins une part de 60 % de la zone de contact (20), en particulier 90 % de la zone de contact, constitue avec les compartiment à feuilles (3) respectivement un angle (α) de 70° à 110°, de préférence de 90° à 110°, tourné vers l'axe de la roue d'empilage (5).

14. Dispositif de traitement de produit en feuilles, **caractérisé par** au moins un dispositif d'empilage (1) selon une des revendications de 8 à 13, le dispositif étant en particulier une machine de traitement destinée à la vérification de documents de valeur, en particulier une machine de traitement de billets de banque.
